# EUROPÄISCHE PATENTSCHRIFT

(11) **EP 2 596 556 B1**
(45) Veröffentlichungstag und Bekanntmachung des Hinweises auf die Patenterteilung: **01.04.2015**
(21) Anmeldenummer: 10771378.6
(22) Anmeldetag: 08.10.2010
(51) Int. Cl.: H01T 23/00, A61N 1/44

(54) **VERFAHREN UND ANORDNUNG ZUR ERHÖHUNG DER KONZENTRATION VON NEGATIV-IONEN IN EINEM GESCHLOSSENEN RAUM**
METHOD AND ARRANGEMENT FOR INCREASING THE CONCENTRATION OF NEGATIVE IONS IN A CLOSED SPACE
PROCÉDÉ ET AGENCEMENT DESTINÉS À AUGMENTER LA CONCENTRATION D'IONS NÉGATIFS DANS UN LOCAL CLOS

(43) Veröffentlichungstag der Anmeldung: 29.05.2013
(73) Patentinhaber: Weyergans, Rudolf, 52355 Düren (DE)
(72) Erfinder: ROTMANN, Rudolf, 52372 Kreuzau (DE)
(74) Vertreter: Kohlmann, Kai
(86) Internationale Anmeldenummer: PCT/EP2010/065099
(87) Internationale Veröffentlichungsnummer: WO 2012/045367

(56) Entgegenhaltungen:
- DE-A1- 4 244 811
- FR-A1- 2 888 054
- US-A- 4 107 756
- US-A- 4 686 370
- US-A- 4 794 486
- US-A- 4 812 711

## Beschreibung

Die Erfindung betrifft eine Anordnung und ein Verfahren zur Erhöhung der Konzentration von Negativ-Ionen in der Atemluft eines geschlossenen Raumes, in dem sich Personen aufhalten.

In der Atemluft sind etwa 21 % Sauerstoff (O₂) enthalten. Von diesem Sauerstoff nehmen die Lungen etwa 25 % auf und transportieren ihn über das Blut in die Kapillargefäße und zu den Zellen. Je nach Umgebung sind in der Atemluft Negativ-Ionen in einer Konzentration von 200 bis 4000 je cm³ Atemluft enthalten. Besonders in geschlossenen Räumen, wie beispielsweise Konferenz- und Seminarräumen, ist die Konzentration im unteren Bereich. Wenn sich in dem geschlossenen Raum mehrere Personen aufhalten nimmt mit der Aufenthaltsdauer der Personen die Konzentration von Negativ-Ionen ab, weil diese von dem geatmeten Sauerstoff an den Organismus der Personen abgegeben werden. In Folge dessen sind die Personen in geschlossenen Räumen vielfach vorzeitig erschöpft, müde und unkonzentriert, da dem Organismus, insbesondere dem Gehirn, keine ausreichende Energie zur Verfügung steht.

Mit bekannten Luftionisationsgeräten werden Negativ-Ionen lediglich punktuell innerhalb des Raumes erzeugt. Die Umgebungsluft wird von einem Einlass durch ein elektrisches Feld zu einem Auslass des Luftionisationsgerätes gefördert. In dem elektrischen Feld tritt die Gas-Ionisierung beim Wert des Feldes auf, bei dem das Gasatom bzw. Gasmolekül auf der so genannten freien Weglänge eine Energie erreicht, die größer ist als die Ionisierungsenergie der dem Gas selbst entstammenden Teilchen. Die eine solche Feldstärke hervorrufende Spannung - auch Schwellenspannung genannt - hängt hauptsächlich von der Form und Platzierung der Elektroden zueinander ab. Nachteilig bei den bekannten Luftionisierungsgeräten ist, dass sich die Negativ-Ionen sehr rasch hinter dem Feld wieder entladen und daher nur punktuell eine Erhöhung der Konzentration von Negativ-Ionen stattfindet.

Aus der DE 28 09 054 C2 ist beispielsweise eine als Tischgerät ausgeführte Vorrichtung zur Luftionisation mit einem an eine Hochspannungsquelle angeschlossenen Draht und einem im Abstand von dem Draht angeordneten, auf einem Hochspannungspotenzial gleicher Polarität liegendem und den Draht teilweise umgebenden Reflektorschirm bekannt. Der Reflektorschirm soll die Emission negativer Ionen verbessern, indem die unerwünschte Aufladung umgebender Bauteile und der damit einhergehende Potentialabfall um den Emissionsdraht vermieden werden.

Die US 4 794 486 A offenbart einen in einem PVC-Gehäuse untergebrachten Apparat zur Ionisation von Sauerstoff in geschlossenen Räumen, wobei in einer Ausführungsform zwei miteinander fluchtende Leiter in dem Gehäuse angeordnet sind. Der erste Leiter ist als Anode, der zweite Leiter als Kathode geschaltet. An der rückwärtigen Gehäuseseite befindet sich eine Rückplattenelektrode, die geerdet ist. Die Anode und die Kathode sind innerhalb des Gehäuses durch eine Wand räumlich voneinander getrennt angeordnet. Die durch die Trennwand gebildeten Gehäusehälften werden durch eine Ein- und eine Auslassöffnung in dem Gehäuse getrennt voneinander durchströmt. Um die Luftströmung in den beiden Strömungswegen in dem Apparat zu verbessern, kann die Einlassöffnung der beiden Gehäusehälften mit einem Gebläse verbunden sein. Ferner wird ein System zur Ionisierung großer Konferenzräume offenbart, wobei zur Ionisierung eine Mehrzahl der vorbeschriebenen Apparate im Abstand nebeneinander angeordnet sind. Jeder dieser Apparate emittiert über die beiden Strömungswege Ionen mit positiven und negativen Ladungen.

Auch dieser Stand der Technik ändert nichts an dem Nachteil, dass in geschlossenen Räumen, insbesondere in größeren Konferenz- und Tagungsräumen die Negativ-Ionen nicht wirksam über den ganzen Raum in einer optimalen Konzentration verteilt werden. In Folge dessen können die Negativ-Ionen ihre vorteilhafte Wirkung auf das Befinden der in dem geschlossenen Raum befindlichen Personen nur in unmittelbarer Nähe des Luftionisationsgerätes entfalten.

Ein weiterer Nachteil des Standes der Technik besteht darin, dass in dem Bestreben eine ausreichende Konzentration von Negativ-Ionen in der Atemluft des geschlossenen Raumes zur Verfügung zu stellen, vielfach punktuell zu hohe Konzentrationen von Negativ-Ionen je cm³ Atemluft erzeugt werden, was zu einer Überschreitung der zulässigen Höchstwerte für Ozon von über 0,2 ppm führen kann.

Aus der US 3 702 526 A ist eine Anordnung zur Erhöhung der Konzentration von Ionen in der Atemluft eines geschlossenen Raumes, in dem sich Personen aufhalten können, offenbart, wobei eine erste Elektrode an der Decke des Raumes angeordnet ist und eine Gegenelektrode unterhalb des Bodenbelages des Raumes angeordnet ist. Die erste und zweite Elektrode sind mit einer Spannungsquelle verbunden, die eine Spannung in der Größenordnung von 500 V erzeugt. Der Abstand zwischen der ersten und zweiten Elektrode entspricht in etwa der Raumhöhe. Aufgrund der geringen an den Elektroden anliegenden Spannung sowie des großen Abstandes, wird zwischen den Elektroden lediglich ein elektrisches Feld generiert, während die eigentliche Ionenerzeugung mit Hilfe einer an der Deckenelektrode angeordneten Tragstruktur erzeugt wird, in der radioaktive Streifen angeordnet sind. Das radioaktive Material entlädt in einem maximalen Umkreis von sieben mm in der Luft Elektronen, die dort die Luftmoleküle ionisieren.

Die US 4 686 370 A das als nächstliegenden Stand der Technik angesehen wird, offenbart eine in einem geschlossenen Gehäuse angeordnete Ionisationsvorrichtung zur Erhöhung der Konzentration der Ionen in der Atemluft eines Raumes, wobei in dem geschlossenen Gehäuse mindestens ein Leiterpaar angeordnet ist, wobei das Leiterpaar einen ersten als Anode geschalteten Leiter und einen zweiten als Katode geschalteten Leiter aufweist und wobei der erste und der zweite Leiter im Abstand parallel zueinander in dem Gehäuse angeordnet sind. Die Leiter sind mit einer Lackschicht versehen. An dem ersten und zweiten Leiter ist eine Spannungsquelle mit einer maximalen Ausgangsspannung von 10 kV angeschlossen. Der Abstand zwischen dem ersten und dem zweiten Leiter beträgt zwischen 10 und 50 mm, vorzugsweise 20 bis 30 mm. Um größere Räume zu ionisieren wird vorgeschlagen, eine Vielzahl kleinerer Vorrichtungen anstelle einer einzelnen große Vorrichtung einzusetzen.

Aus der US 3 702 526 A ist eine Anordnung zur Erhöhung der Konzentration von Ionen in der Atemluft eines geschlossenen Raumes, in dem sich Personen aufhalten können, offenbart, wobei eine erste Elektrode an der Decke des Raumes und eine Gegenelektrode unterhalb des Bodenbelages des Raumes angeordnet ist. Die als Anode und Katode geschalteten Elektroden sind im Abstand parallel zueinander angeordnet, wobei die Elektroden durch den Bodenbelag gegeneinander isoliert sind. Die erste und zweite Elektrode sind mit einer Spannungsquelle verbunden, die eine Spannung in der Größenordnung von 500 V erzeugt. Der Abstand zwischen der ersten und zweiten Elektrode entspricht in etwa der Raumhöhe. Aufgrund der geringen an den Elektroden anliegenden Spannung sowie des großen Abstandes, wird zwischen den Elektroden lediglich ein elektrisches Feld generiert, während die eigentliche Ionenerzeugung mit Hilfe einer an der Deckenelektrode angeordneten Tragstruktur erfolgt, in der radioaktive Streifen angeordnet sind. Das radioaktive Material Tritium entlädt in einem maximalen Umkreis von sieben mm in der Luft Elektronen, die dort die Luftmoleküle ionisieren.

Aus der US 4 812 711 A ist eine Vorrichtung zum Fördern von Luft mit Hilfe eines elektrischen Ionenwindes bekannt, die eine Koronaelektrode und eine im Abstand angeordnete Zielelektrode aufweist. Die Zielelektrode ist für einen Luftstrom durch die Vorrichtung durchlässig. Die Klemmen einer Gleichstromquelle sind an die Koronaelektrode und die Zielelektrode angeschlossen, wobei die Spannung zwischen den Klemmen derat bestimmt wird, dass eine luftionenerzeugende Koronaentladung an der Koronaelektrode auftritt. Im Falle des Berührungskontaktes mit einer der Elektroden wird der kapazitive Entladungsstrom auf einen ungefährlichen Wert von 2 mA begrenzt.

Ausgehend von diesem Stand der Technik liegt der Erfindung daher die Aufgabe zu Grunde, eine Anordnung und ein Verfahren zur Erhöhung der Konzentration von Negativ-Ionen in der Atemluft eines geschlossenen Raumes vorzuschlagen, das eine gleichmäßigere Verteilung der Negativ-Ionen-Konzentration innerhalb des Raumes ermöglicht ohne die zulässigen Grenzen für Ozon in der Atemluft zu überschreiten, das eine optimale Abgabe der Negativ-Ionen in den Raum ermöglicht und zugleich Verletzungen der in dem geschlossenen Raum anwesenden Personen vermeidet.

Die Lösung basiert auf dem Gedanken, von lediglich lokal wirksamen Luftionisationsgeräten abzurücken und eine in den geschlossenen Raum integrierte Anordnung von Leitern vorzuschlagen, die die Produktion der Negativ-Ionen bewirkt. Die Leiter werden großflächig, insbesondere raumüberspannend angeordnet und geben daher gleichmäßig Ionen in die Atemluft ab, ohne dass lokal zu hohe Ionen-Konzentrationen entstehen.

Im Einzelnen wird die Aufgabe bei einer Anordnung der eingangs erwähnten Art dadurch gelöst, dass mindestens ein Leiterpaar unmittelbar in der Atemluft des geschlossen Raumes angeordnet ist, das Leiterpaar einen ersten als Anode geschalteten, nicht isolierten Leiter und einen zweiten als Kathode geschalteten, nicht isolierten Leiter aufweist, wobei der erste und der zweite Leiter im Abstand parallel zueinander angeordnet sind, die Leiter des Leiterpaares als lang gestreckte elektrische Leiter ausgebildet sind, an dem ersten und zweiten Leiter eine Spannungsquelle mit einer Ausgangsspannung zwischen 5 kV - 10 kV angeschlossen ist, die Spannungsquelle Mittel zur Begrenzung des maximal fließenden Stroms auf höchstens 2 mA aufweist und der Abstand zwischen dem ersten und dem zweiten Leiter zwischen 10 - 30 mm beträgt.

Mit Hilfe des unmittelbar in der Atemluft des geschlossenen Raumes angeordneten Leiterpaares können die Negativ-Ionen im gesamten Raum, zumindest jedoch in große Teile des Raumes, abgegeben werden. Für die Abgabe der Negativ-Ionen an die Atemluft in dem geschlossenen Raum ist es erforderlich, dass das Leiterpaar einen ersten als Anode geschalteten, nicht isolierten Leiter, und einen zweite als Kathode geschalteten, nicht isolierten Leiter aufweist, wobei der erste und zweite Leiter im Abstand parallel zueinander angeordnet sind. Für eine optimale Abgabe der Negativ-Ionen handelt es sich um lang gestreckte elektrische Leiter, wie insbesondere Kabel, Drähte oder elektrisch leitende Stäbe bzw. Stangen. In dem geschlossenen Raum ist mindestens ein Leiterpaar angeordnet. Je nach Größe können jedoch auch mehrere Leiterpaare in dem Raum aufgespannt werden, um eine möglichst gleichmäßige Konzentration von Negativ-Ionen zu erzeugen. Die Leiterpaare können beispielsweise in einer Ebene des Raumes parallel zur Boden und/oder Deckenfläche, jedoch auch in unterschiedlichen Raumebenen mit sich kreuzendem Verlauf aufgespannt werden.

Um eine ausreichende Menge von Negativ-Ionen in der Atemluft des geschlossenen Raumes zu erzeugen, jedoch eine Überschreitung der Ozon-Werte zu vermeiden, ist an dem ersten und zweiten Leiter die Spannungsquelle mit der Ausgangsspannung zwischen 5 kV bis 10 kV angeschlossen, wobei der Abstand zwischen dem ersten und zweiten Leiter zwischen 10 - 30 Millimeter beträgt. Wird der vorgenannte Abstand überschritten, werden zu wenig Negativ-Ionen produziert, während bei zu kleinem Abstand zwischen den Leitern die Ozon-Werte zu stark ansteigen.

Der Abstand zwischen dem ersten und zweiten Leiter wird vorzugsweise so bestimmt, dass zwischen dem ersten und zweiten Leiter eine Konzentration der Negativ-Ionen in der Atemluft zwischen 5.000.000 bis 10.000.000 Negativ-Ionen je cm³ Atemluft entsteht. Für eine Ausgangsspannung von 5 kV beträgt der Abstand zwischen dem ersten und zweiten Leiter zwischen 10 und 20 Millimetern, um eine optimale Negativ-Ionen-Konzentration zu erzielen, während bei einer Ausgangsspannung der Spannungsquelle am oberen Grenzwert von 10 kV der Abstand zwischen dem ersten und zweiten Leiter 15 - 30 Millimeter beträgt, um eine optimale Konzentration der Negativ-Ionen in der Atemluft zu erzielen. Weicht die Konzentration der Negativ-Ionen von dem optimalen Wert ab besteht die Gefahr der Bildung freier Radikale.

Die Spannungsquelle der Anordnung weist Mittel zur Begrenzung des maximal fließenden Stroms auf höchstens 2 mA, vorzugsweise auf höchstens 0,5 mA auf, um Verletzungen der in dem geschlossenen Raum anwesenden Personen durch unbeabsichtigtes Berühren der nicht isolierten Leiter zu vermeiden.

Die nicht isolierten, metallischen Leiter bestehen vorzugsweise aus einem oxidfreien, zumindest jedoch oxidarmen Metall. Besonders bevorzugt bestehen die Leiter aus einem Edelmetall, insbesondere Gold bzw. Goldfäden. Ein alternatives bevorzugtes Leitermaterial ist Wolfram.

Um eine möglichst großflächige Verteilung der Negativ-Ionen in dem geschlossenen Raum zu erzielen, sind vorzugsweise sämtliche Leiterpaare in dem geschlossenen Raum derart angeordnet, dass sie sich über mindestens die Hälfte der Länge einer der Raumachsen erstrecken. Vorzugsweise erstrecken sich die Leiterpaare über die gesamte Länge einer der Raumachsen. Dies bedeutet, dass das Leiterpaar sich beispielsweise bei einem rechteckigen Raum über dessen gesamte Breite bzw. Länge oder aber auch über dessen gesamte Höhe vom Fußboden bis zur Decke erstreckt. Gute Ergebnisse werden jedoch auch bereits dann erzielt, wenn sich das Leiterpaar über mindestens die Hälfte der Länge einer der Raumachsen erstreckt.

Eine besonders bevorzugte Anordnung der Leiterpaare erfolgt in einer gedachten Ebene parallel und nahe zu der Deckenfläche des Raumes entlang einer der Raumachsen, da hierdurch die Bewegungsfreiheit innerhalb des Raumes durch die erfindungsgemäße Anordnung von Leitern nicht eingeschränkt wird. Die Anschlussleitungen, die die Leiter des Leiterpaares mit der Spannungsquelle verbinden, können insbesondere im Bereich der Wände des Raumes verlegt werden. Optisch ansprechend können die Anschlussleitungen auch durch einen Durchlass in einer abgehängten Decke des Raumes geführt und mit einer verdeckt angeordneten Spannungsquelle verbunden werden, die sich beispielsweise oberhalb der abgehängten Decke befindet.

Ausgehend von dem Leiterpaar verteilen sich die dort erzeugten Negativ-Ionen aufgrund der natürlichen Luftbewegung, insbesondere auch in Folge von Konvektion, in dem übrigen Raum. In Folge dessen werden die Negativ-Ionen von den sich in dem Raum aufhaltenden Personen zwangsläufig aufgenommen und steigern deren Wohlbefinden, insbesondere deren Konzentrationsfähigkeit. Um eine noch bessere Verteilung der von dem Leiterpaar bzw. den Leiterpaaren erzeugten Ionen innerhalb des Raumes zu bewirken, umfasst die Anordnung in einer vorteilhaften Ausgestaltung der Erfindung Mittel zur Erzeugung einer Luftbewegung, insbesondere mindestens einen Ventilator, der vorzugsweise in der Nähe der Leiterpaare angeordnet ist. Durch Ausrichtung der Ventilatoren kann der Luftstrom gezielt zu Aufenthaltsbereichen in dem geschlossenen Raum, beispielsweise Arbeitsplätzen, geleitet werden.

Nachfolgend wird die Erfindung anhand der Figur 1 näher erläutert.

Figur 1 zeigt die Aufsicht auf einen geschlossenen Raum (1), beispielsweise einen Seminarraum mit einer Türöffnung (2) und einer Fensteröffnung (3). Insbesondere bei geschlossener Türund Fensteröffnung (2, 3) sinkt bei einem Seminar, bei dem sich mehrere Personen in dem Raum aufhalten, die Konzentration der Negativ-Ionen erheblich ab, wodurch die Leistungsfähigkeit, insbesondere Konzentrationsfähigkeit der in dem Raum befindlichen Personen abnimmt.

Der Raum (1) wird durch die sich gegenüberliegenden stirnseitigen Wände (4 a, b) sowie die Seitenwände (5 a, b) begrenzt. An den stirnseitigen Wänden (4 a, b) befinden sich in einem geringen Abstand unterhalb der Decke, beispielsweise in einem Abstand von etwa 10 - 20 Zentimetern zur Decke, jeweils zwei Wandhalterungen (6 a, b) an denen sich ein erster Leiter (7 a) und ein zweiter Leiter (7 b) eines Leiterpaares (7) befestigen lassen. Das Leiterpaar (7) erstreckt sich über die gesamte Längsachse des Raumes (1) zwischen den stirnseitigen Wänden (5 a, b). Aufgrund der erheblichen Breite des Raumes (1) sind im vorliegenden Ausführungsbeispiel zwei Leiterpaare zwischen den stirnseitigen Wänden (4 a, b) aufgespannt. In Folge dessen ergibt sich eine besonders gleichmäßige Konzentration der von den Leiterpaaren (7) erzeugten Negativ-Ionen innerhalb des Raumes (1).

Der erste und zweite Leiter (7 a, b) jedes der beiden Leiterpaare (7) ist über Anschlussleitungen (8 a, b) mit einer Spannungsquelle (9) verbunden, die im dargestellten Ausführungsbeispiel aus einem Netzteil (9 a) und einem Hochspannungsgenerator (9 b) besteht. Das Netzteil (9 a) ist primärseitig an das Hausstromnetz (230 V / 50 Hz) angeschlossen. Sekundärseitig liegt eine Gleichspannung von 12 V an, die in dem als Kaskade ausgebildeten Hochspannungsgenerator (9 b) auf 10 kV hochgesetzt wird, die an den Klemmen (10 a, b) des Hochspannungsgenerators (9 b) anliegt. Der Hochspannungsgenerator (9 b) umfasst Mittel zur Begrenzung des maximal fließenden Stromes auf 0,5 mA.

Die Spannung von 10 kV liegt über die Anschlussleitungen (8 a, b) an den beiden Leiterpaaren (7) an. Der in der Figur nicht maßstäblich dargestellte Abstand (14) zwischen dem ersten Leiter (7 a) und dem zweiten Leiter (7 b) jedes Leiterpaares (7) beträgt im dargestellten Ausführungsbeispiel 30 Millimeter. Hierdurch wird zwischen den als Drähten ausgeführten ersten und zweiten Leitern (7 a, b) eine Konzentration zwischen 5.000.000 bis 10.000.000 Negativ-Ionen je cm³ Atemluft erzeugt.

Zur Verbesserung der Verteilung der zwischen den Leitern (7 a, b) jeweils erzeugten Negativ-Ionen ist zwischen den beiden Leiterpaaren (7) ein Ventilator (11) angeordnet, der eine Luftbewegung in dem Raum (1) erzeugt. Der Ventilator (11) wird über Anschlussleitungen (12 a, b) mit der Gleichspannung in Höhe von 12 V des Netzteils (9 a) versorgt. Je nach Bedarf lässt sich der Ventilator (11) mittels des Schalters (13) zuund abschalten.

**Bezugszeichenliste**

| **Nr.** | **Bezeichnung** | **Nr.** | **Bezeichnung** |
|---|---|---|---|
| 1 | Raum | 8a, b | Anschlussleitung |
| 2 | Türöffnung | 9 | Spannungsquelle |
| 3 | Fensteröffnung | 9a | Netzteil |
| 4a, b | stirnseitige Wände | 9b | HochspannungsGenerator |
| 5a, b | Seitenwände | 10a, b | Klemmen |
| 6a, b | Wandhalterungen | 11 | Ventilator |
| 7a | erster Leiter | 12a, b | Anschlussleitungen |
| 7b | zweiter Leiter | 13 | Schalter |
| 7 | Leiterpaar | 14 | Abstand |

## Patentansprüche

1. Anordnung zur Erhöhung der Konzentration von Negativ - Ionen in der Atemluft eines geschlossenen Raumes, in dem sich Personen aufhalten, wobei
- mindestens ein Leiterpaar (7) unmittelbar in der Atemluft des geschlossen Raumes (1) angeordnet ist,
- das Leiterpaar (7) einen ersten als Anode geschalteten, nicht isolierten Leiter (7a) und einen zweiten als Kathode geschalteten, nicht isolierten Leiter (7b) aufweist, wobei der erste und der zweite Leiter (7a, b) im Abstand (14) parallel zueinander angeordnet sind,
- die Leiter des Leiterpaares (7) als lang gestreckte elektrische Leiter ausgebildet sind,
- dass an dem ersten und zweiten Leiter (7a, b) eine Spannungsquelle (9) mit einer Ausgangsspannung zwischen 5 kV - 10 kV angeschlossen ist
- die Spannungsquelle (9) Mittel zur Begrenzung des maximal fließenden Stroms auf höchstens 2 mA aufweist und
- der Abstand (14) zwischen dem ersten und dem zweiten Leiter (7 a, b) zwischen 10 - 30 mm beträgt.

2. Anordnung nach Anspruch 1, wobei mindestens ein Leiterpaar (7) in dem geschlossen Raum derart angeordnet ist, dass es sich über mindestens die Hälfte der Länge einer der Raumachsen erstreckt.

3. Anordnung nach Anspruch 1 oder 2, wobei der Abstand (14) zwischen dem ersten und dem zweiten Leiter (7a, b) so bestimmt wird, dass zwischen dem ersten und zweiten Leiter (7a, b) eine Konzentration der Negativ - Ionen in der Atemluft zwischen 5 Millionen - 10 Millionen Negativ - Ionen je Kubikzentimeter Atemluft entsteht.

4. Anordnung nach einem der Ansprüche 1 bis 3, wobei der erste und /oder zweite Leiter (7a, b) aus oxidfreien Metallen bestehen.

5. Anordnung nach einem der Ansprüche 1 bis 4, wobei der erste und /oder zweite Leiter (7a, b) aus einem Edelmetall besteht.

6. Anordnung nach einem der Ansprüche 1 bis 5, wobei der erste und /oder zweite Leiter (7a, b) aus Wolfram besteht.

7. Anordnung nach einem der Ansprüche 1 bis 6, wobei die Anordnung Mittel zur Erzeugung einer Luftbewegung (11) in dem geschlossenen Raum umfasst.

8. Verfahren zur Erhöhung der Konzentration von Negativ - Ionen in der Atemluft eines geschlossenen Raumes, in dem sich Personen aufhalten, wobei ein nicht isolierter erster langestreckter Leiter (7a) und ein nicht isolierter zweiter langgestreckter Leiter (7b) eines Leiterpaares (7) im Abstand zwischen 10 - 30 mm parallel zueinander unmittelbar in der Atemluft des geschlossen Raumes (1) angebracht werden und an den als Anode geschalteten ersten Leiter (7a) und den als Kathode geschalteten zweiten Leiter (7b) eine Spannung zwischen 5 kV - 10 kV angelegt wird und der maximal fließende Strom auf höchstens 2 mA begrenzt wird.

9. Verfahren nach Anspruch 8, wobei die Leiter (7a, b) über mindestens die Hälfte der Länge einer der Raumachsen angeordnet werden.

## Claims

1. An arrangement for increasing the concentration of negative ions in the breathing air of a closed space in which people are located, wherein
- at least one conductor pair (7) is arranged directly in the breathing air of the closed space (1),
- the conductor pair (7) has a first non-insulated conductor (7a), which is switched as the anode, and a second non-insulated conductor (7b), which is switched as the cathode, wherein the first and second conductors (7a, b) are arranged parallel to one another at a distance (14),
- the conductors of the conductor pair (7) are configured as elongate electrical conductors,
- that a voltage source (9) with an output voltage of between 5 kV - 10 kV is connected to the first and second conductors (7a, b)
- the voltage source (9) has means for limiting the maximum flowing current to at most 2 mA and
- the distance (14) between the first and the second conductor (7a, b) is between 10 - 30 mm.

2. The arrangement according to claim 1, wherein at least one conductor pair (7) is arranged in the closed space in such a manner that it extends over at least half the length of one of the spatial axes.

3. The arrangement according to claim 1 or 2, wherein the distance (14) between the first and second conductors (7a, b) is determined such that a concentration of negative ions in the breathing air between 5 million - 10 million negative ions per cubic centimetre of breathing air is formed between the first and second conductor (7a, b).

4. The arrangement according to any one of claims 1 to 3, wherein the first and/or second conductor (7a, b) consists of oxide-free metals.

5. The arrangement according to any one of claims 1 to 4, wherein the first and/or second conductor (7a, b) consists of a precious metal.

6. The arrangement according to any one of claims 1 to 5, wherein the first and/or second conductor (7a, b) consists of tungsten.

7. The arrangement according to any one of claims 1 to 6, wherein the arrangement comprises means for producing an air movement (11) in the closed space.

8. A method for increasing the concentration of negative ions in the breathing air of a closed space in which people are located, wherein a non-insulated first elongated conductor (7a) and a non-insulated second elongated conductor (7b) of a conductor pair (7) are mounted at a distance between 10 - 30 mm parallel to one another directly in the breathing space of the closed space (1) and a voltage between 5 kV - 10 kV is applied to the first conductor (7a) which is switched as an anode and the second conductor (7b) which is switched as the cathode and the maximum flowing current is limited to at most 2 mA.

9. The method according to claim 8, wherein the conductors (7a, b) are arranged over at least half the length of one of the spatial axes.

## Revendications

1. Dispositif destiné à augmenter la concentration d'ions négatifs dans l'air de respiration d'un local clos dans lequel séjournent des personnes,
- au moins une paire de conducteurs (7) étant placée directement dans l'air de respiration du local (1) clos,
- la paire de conducteurs (7) comportant un premier conducteur (7a) non isolé connecté en tant qu'anode et un second conducteur (7b) non isolé connecté en tant que cathode, le premier et le second conducteurs (7a, b) étant placés avec un écart (14), à la parallèle l'un de l'autre,
- les conducteurs de la paire de conducteurs (7) étant conçus en tant que conducteurs électriques oblongs,
- sur le premier et sur le second conducteurs (7a, b) étant raccordée une source de tension (9) avec une tension de sortie comprise entre 5 kV et 10 kV,
- la source de tension (9) comportant des moyens de limitation du courant maximal circulant à au plus 2 mA et
- l'écart (14) entre le premier et le second conducteurs (7a, b) s'élevant à de 10 à 30 mm.

2. Dispositif selon la revendication 1, au moins une paire de conducteurs (7) étant placée dans le local clos de telle sorte qu'elle s'étende sur au moins la moitié de la longueur de l'un des axes du local.

3. Dispositif selon la revendication 1 ou 2, l'écart (14) entre le premier et le second conducteurs (7 a, b) étant déterminé de telle sorte qu'entre le premier et le second conducteur (7a, b) se produise une concentration des ions négatifs dans l'air de respiration comprise entre 5 millions et 10 millions par centimètre cube d'air de respiration.

4. Dispositif selon l'une quelconque des revendications 1 à 3, le premier et/ou le second conducteur(s) (7a, b) étant constitué(s) de métaux libres d'oxydes.

5. Dispositif selon l'une quelconque des revendications 1 à 4, le premier et/ou le second conducteur(s) (7a, b) étant constitué(s) de métal noble.

6. Dispositif selon l'une quelconque des revendications 1 à 5, le premier et/ou le second conducteur(s) (7a, b) étant constitué(s) de tungstène.

7. Dispositif selon l'une quelconque des revendications 1 à 6, le dispositif comprenant des moyens de création d'un déplacement d'air (11) dans le local clos.

8. Procédé destiné à augmenter la concentration d'ions négatifs dans l'air de respiration d'un local clos dans lequel séjournent des personnes, lors duquel on monte un premier conducteur (7a) oblong non isolé et un second conducteur (7b) oblong non isolé d'une paire de conducteurs (7) avec un écart compris entre 10 et 30 mm à la parallèle l'un de l'autre directement dans l'air de respiration du local clos (1) et on applique sur le premier conducteur (7a) connecté en tant qu'anode et sur le second conducteur (7b) connecté en tant que cathode une tension comprise entre 5 kV et 10 kW et on limite le courant maximal circulant à un maximum de 2 mA.

9. Procédé selon la revendication 8, lors duquel on place les conducteurs (7a, b) sur au moins la moitié de la longueur de l'un des axes du local.
